# EUROPÄISCHE PATENTSCHRIFT

(11) **EP 0 338 253 B1**
(45) Veröffentlichungstag und Bekanntmachung des Hinweises auf die Patenterteilung: **17.06.1992**
(21) Anmeldenummer: 89104756.5
(22) Anmeldetag: 16.03.1989
(51) Int. Cl.: B65D 75/62

(54) **Folienverpackung**
Foil packing
Emballage en feuille

(30) Priorität: 22.03.1988 DE 3809518
(43) Veröffentlichungstag der Anmeldung: 25.10.1989
(73) Patentinhaber: 4P Verpackungen Ronsberg GmbH, D-87671 Ronsberg (DE)
(72) Erfinder: Waltner, Manfred, D-8961 Buchenberg (DE); Rogg, Hans-Günter, D-8960 Kempten (DE)
(74) Vertreter: Hutzelmann, Gerhard

(56) Entgegenhaltungen:
- DE-A- 1 815 288
- DE-U- 7 224 051
- DE-U- 7 317 620

## Beschreibung

Die Erfindung betrifft eine mit wenigstens einer Siegelnaht verschlossene Folienverpackung gemäß uberbegriff des Anspruchs 1.

Derartige Verpackungen sind bei zahlreichen Füllgütern im Einsatz (siehe z.B. DE-U-7 317 620), sie haben sich auch bewährt, da sie dem Füllgut einen optimalen Schutz gewähren und darüber hinaus durchaus ansprechend sind. Sie haben jedoch den Nachteil, daß sie ohne ein Werkzeug - wie z.B. eine Schere - nicht zu öffnen sind.

Der Erfindung liegt die Aufgabe zugrunde, eine Folienverpackung der genannten Art zu schaffen, die gleich gute Eigenschaften aufweist, aber leicht und ohne Zuhilfenahme von Werkzeugen zu öffnen ist.

Diese Aufgabe wird erfindungsgemäß durch die Kennseichwerden Merkmale in Anspruch 1 Dadurch ist ein sehr leichtes Einreißen der Folie ermöglicht.

Bei Herstellung der Folienverpackung aus einem wenigstens zweilagigen Folienverbund sind die Einschnitte erfindungsgemäß in einer der Lagen des Folienverbundes vorgesehen.

Damit wird ohne nachteilige Beeinflussung des Einreißverhaltens die Dichtigkeit der Folienverpackung gewährleistet.

Sehr vorteilhaft ist es auch, wenn erfindungsgemäß die Länge der Einschnitte so gewählt ist, daß sie vom äußeren Rand bis höchstens in die Siegelnaht reichen.
Dadurch ist die Dichtigkeit der Folienverpackung ebenfalls gewährleistet.

Gemäß einer vorteilhaften Ausgestaltung der Erfindung sind die Einschnitte V-förmig ausgebildet.
Dadurch läßt sich die Einreißkraft noch leichter einleiten.

Sehr vorteilhaft ist es auch, wenn erfindungsgemäß die mit den Einschnitten versehene Folie eine ausgeprägte Spleißfähigkeit in Richtung der Einschnitte aufweist.

Das mit Hilfe der Einschnitte ermöglichte leichte Einreißen wird durch diese Spleißfähigkeit soweit fortgesetzt, daß die Siegelnaht leicht zu öffnen ist.

Die Erfindung ist in der Zeichnung anhand zweier Ausführungsbeispiele veranschaulicht. Dabei zeigen:
Fig. 1 eine schaubildliche Darstellung einer Folienverpackung mit Ober- und Unterwand sowie zwei V-förmig eingefalteten Seitenwänden,
Fig. 2 einen Abschnitt einer auseinandergefalteten Seitenwand mit einem Einschnitt und
Fig. 3 einen Abschnitt einer weiteren auseinandergefalteten Seitenwand mit einem V-förmigen Einschnitt.

Mit 1 ist in Fig. 1 eine Folienverpackung gekennzeichnet, die aus Ober- und Unterwand 2 sowie zwei Seitenwänden 3 gebildet ist. Die Folienverpackung 1 ist mit einer Siegelnaht 4 verschlossen, in deren Bereich die beiden Seitenwände 3 V-förmig zwischen die Ober- und Unterwand 2 eingefaltet sind.

Wie in Fig. 2 sichtbar, kann diese V-förmige Faltung geradegezogen werden, wobei die Siegelnaht 4 und der Rand 5 der Verpackung im wesentlichen doppelt-T-förmig verlaufen. Dadurch wird ein in der Spitze dieser V-förmig eingefalteten Seitenwand-Abschnitte vorgesehener Einschnitt 6 sichtbar, der vom Rand 5 her bis in die Siegelnaht 4 reicht.

Das Ausführungsbeispiel nach Fig. 3 unterscheidet sich hiervon dadurch, daß ein V-förmiger Einschnitt 16 vorgesehen ist, der ebenfalls vom Rand 5 bis in die Siegelnaht reicht.

Die Folienverpackung 1 ist aus einem mehrlagigen Verbund aufgebaut, wobei eine der Lagen aus einer spleißfähigen Kunststoffolie besteht, in welcher der Einschnitt 6 bzw. 16 vorgesehen ist. Die anderen Lagen weisen dagegen diesen Einschnitt nicht auf.

## Patentansprüche

1. Mit wenigstens einer Siegelnaht (4) verschlossene Folienverpackung (1), die aus einer Ober- und einer Unterwand (2) sowie zwei jeweils Zwischen Ober- und underwand liegenden Seitenwänden (3) besteht, wobei die Siegel naht entlang freieräuberer Rändes (5) des genannten Wände (2, 3) verläuft und jeweils Symetrische Seitenwand-Abschnitte (3) gegen augrenzende Teile der ober- bzw. Unterwand (2) gesiegelt sind und wobei die seitenwände (3) im Bereich der Siegelnaht V-förmig zwischen Ober- und Unterwand eingefaltet sind, **dadurch gekennzeichnet,** daß in den Spitzen der beiden V-förmig eingefalteten Seitenwand-Abschnitte (3) jeweils ein kurzer Einschnitt (6,16) vorgesehen ist.

2. Folienverpackung aus einem wenigstens zweilagigen Folienverbund nach Anspruch 1, **dadurch gekennzeichnet,** daß die Einschnitte (6,16) in einer der Lagen des Folienverbundes vorgesehen sind.

3. Folienverpackung nach Anspruch 1 oder 2, **dadurch gekennzeichnet,** daß die Länge der Einschnitte (6,16) so gewählt ist, daß sie vom äußeren Rand (5) bis höchstens in die Siegelnaht (4) reichen.

4. Folienverpackung nach Anspruch 1,2 oder 3, **dadurch gekennzeichnet,** daß die Einschnitte (16) V-förmig ausgebildet sind.

5. Folienverpackung nach einem der vorhergehenden Ansprüche, **dadurch gekennzeichnet,** daß die mit den Einschnitten (6,16) versehene Folie ausgeprägte Spleißfähigkeit in Richtung der Einschnitte aufweist.

## Claims

1. Film pack (1) closed by at least one sealed seam (4) that consists of a top and bottom panel (2) and two side panels (3) located between the top and bottom panel, where the sealed seam extends along free outer edges (5) of these panels (2,3) and symmetrical side panel sections (3) are sealed against adjacent sections of the top and bottom panel (2) and where the side panels (3) are folded in between the top and bottom panel in a V-shape in the area of the sealed seam, wherein a short cut (6, 16) is provided at the top of each of the two V-shaped folded side panel sections (3).

2. Film pack made from an at least two-layer film material in accordance with claim 1, wherein the cuts (6, 16) are provided in one of the layers of the film material.

3. Film pack according to claim 1 or 2, wherein the cuts (6, 16) extend at the most from the outside edge (5) to the sealed seam (4).

4. Film pack according to claim 1, 2 or 3, wherein the cuts ( 16) are V-shaped.

5. Film pack according to one of the previous claims, wherein the film provided with the cuts (6, 16) has pronounced easy-tear properties in the direction of the cuts.

## Revendications

1. Emballage en film (1) fermé avec au moins un cordon de soudure qui est constitué d'une paroi supérieure et d'une paroi inférieure (2), ainsi que de deux parois latérales (3) situées chacune entre la paroi supérieure et la paroi inférieure, le cordon de soudure s'étendant le long des bords (5) externes libres des parois citées (2, 3), des parties (3) de parois latérales toujours symétriques étant scellées sur les parties adjacentes de la paroi supérieure ou inférieure (2) et les parois latérales (3) sont pliées en V au voisinage du cordon de soudure, entre la paroi supérieure et la paroi inférieure, caractérisé en ce qu'on prévoit aux sommets des deux parties de parois latérales pliées en V, chaque fois une petite entaille (6, 16).

2. Emballage en film avec au moins un composite de film de deux couches selon la revendication 1, caractérisé en ce que les entailles (6, 16) sont prévues dans l'une des couches du composite de film.

3. Emballage en film selon la revendication 1 ou 2, caractérisé en ce que la longueur des entailles (6, 16) est choisie de sorte qu'en partant du bord externe (5), elles atteignent au plus le cordon de soudure (4).

4. Emballage en film selon la revendication 1, 2 ou 3, caractérisé en ce que les entailles (16) sont en forme de V.

5. Emballage en film selon l'une des revendications précédentes, caractérisé en ce que le film muni des entailles (6, 16) présente une capacité de fibrillation marquée dans le sens des entailles.
